# EUROPÄISCHE PATENTSCHRIFT

(11) **EP 2 615 408 B1**
(45) Veröffentlichungstag und Bekanntmachung des Hinweises auf die Patenterteilung: **19.09.2018**
(21) Anmeldenummer: 13000086.2
(22) Anmeldetag: 09.01.2013
(51) Int. Cl.: F41G 11/00

(54) **Montagevorrichtung für ein Zielfernrohr bei einer Jagd- oder Sportwaffe**
Mounting device for a telescopic sight in a hunting or sport weapon
Dispositif de montage pour une lunette de visée pour une arme de chasse ou de sport

(30) Priorität: 13.01.2012 DE 102012000528
(43) Veröffentlichungstag der Anmeldung: 17.07.2013
(73) Patentinhaber: Dentler, Daniel, 88229 Leutkirch (DE)
(72) Erfinder: Dentler, Daniel, 88229 Leutkirch (DE)
(74) Vertreter: Riebling, Peter

(56) Entgegenhaltungen:
- DE-A1- 2 445 230
- DE-A1- 3 820 471
- DE-C1- 19 810 038
- DE-U1- 8 909 502
- DE-U1-202011 102 875
- US-A1- 2004 128 900

## Beschreibung

Die Erfindung betrifft eine Montagevorrichtung für ein Zielfernrohr bei einer Jagd- oder Sportwaffe nach dem Oberbegriff des Patentanspruchs 1.

Eine solche Montagevorrichtung ist beispielsweise mit dem Gegenstand der EP 1 734 330 B1 bekannt geworden. Bei dieser bekannten Montagevorrichtung ist eine Grundschiene in den Verschlusskasten der Waffe eingelassen, die über formschlüssige Anschläge und ein Klemmelement mit einer das Zielfernrohr tragenden Montageschiene verbunden ist.

Das Klemmelement besteht aus einem Klemmhebel, der im Bereich der Drehachse angeordnete, radial auswärts gerichtete Klemmflügel trägt, an deren freien Enden Keilflächen angeordnet sind, die Hinterschneidungen in der waffenseitigen Grundschiene untergreifen und so durch Drehung des Klemmhebels mit der waffenseitigen Grundschiene verklemmt werden.

Zur Einstellung der Klemmkraft ist in der Montageschiene eine Gewindebüchse angeordnet und der Gewindestift des Schwenkhebels ist in die Gewindebüchse der Montageschiene eingeschraubt. Bei Verdrehung des Klemmhebels wird damit gleichzeitig auch die Gewindeeinstellung in der Gewindebüchse verstellt, sodass dadurch die Klemmkraft verstärkt wird. Im montierten Zustand untergreifen die Klemmflügel die Hinterschneidung in der Grundschiene.

Eine solche Montagevorrichtung verwendet eine Montageschiene, die im Abstand von der Klemmvorrichtung vordere und hintere Kugelpfannen aufweist, in welche die waffenseitige Grundschiene eingreift.

Dadurch, dass die Grundschiene im Verschlusskasten der Waffe eingelassen ist, ergibt sich eine geringe Montagebreite und demnach eine geringe Befestigungsfläche. Damit besteht der Nachteil, dass die Montageschiene instabil auf der schmalen Grundschiene auf der Waffe befestigt ist und das auf der Montageschiene befestigte Zielfernrohr die geforderte Schusspräzision beim optischen Anvisieren durch das Zielfernrohr nicht erbringt.
Ein weiterer Nachteil der Anordnung ist, dass durch die halbkugelförmigen Ausrichtelemente an der Unterseite der zielfernrohrseitigen Montagevorrichtung, die vorder- und rückseitig bezüglich der mittig angeordneten Klemmvorrichtung angeordnet sind, eine überlegene Präzision bei der Befestigung der Montagevorrichtung auf der Waffe nicht erreicht werden kann.
Durch den auf den Waffenlauf einwirkenden Rückstoß der Explosivladung besteht die Neigung, dass die zielfernrohrseitige Montagevorrichtung mit ihren halbkugelförmigen Ausrichtelementen aus den ebenfalls halbkugelförmigen Aufnahmelementen in der waffenseitigen Grundschiene entgegen der Klemmkraft und jenseits der Klemmvorrichtung teilweise herausgehoben wird und nicht mehr genau in die gleiche Grundposition zurückgelangt. Dies auch deshalb, weil das Klemmelement nur eine senkrecht zur Oberfläche der waffenseitigen Grundschiene wirkende Klemmkraft ausübt und nicht eine zusätzliche Verschiebungskraft, welche gegen die Anschläge wirkt. Es fehlen also vollständig, die in axialer Richtung begrenzenden formschlüssigen Anschläge. Hier besteht demnach der Nachteil einer fehlenden Präzision, insbesondere bei hohen Rückstoßkräften und vielfacher Schussabgabe.

Mit dem Gegenstand der DE 103 03 002 A1 ist eine weitere Montagevorrichtung bekannt geworden, bei der anstatt eines einzigen Klemmbolzens nunmehr zwei im Abstand voneinander angeordnete Klemmbolzen vorhanden sind, die mit bodenseitigen Klemmflügeln und dort angeordneten Keilflächen in zugeordnete keilförmige Ausnehmungen am gegenüberliegenden Körper zum Eingriff bringbar sind und dort verklemmt werden.

Nachteil dieser Anordnung ist, dass zwei voneinander beabstandete Klemmbolzen parallel betätigt werden müssen, was mit einem erhöhten Betätigungsaufwand verbunden ist.

Mit dem DE 74 31 828 U1 oder der US 4 205 473 A1 ist eine weitere Klemmvorrichtung bekannt geworden, die ebenfalls zwei parallele und getrennt voneinander betätigbare Klemmschrauben aufweist, wobei jede Klemmschraube eine Klemmausnehmung bildet, die mit einer zugeordneten Klemmausnehmung im gegenüberliegenden Teil in Eingriff bringbar und dort verklemmbar ist. Nachteil dieser Anordnung ist wiederum, dass zwei verschiedene Klemmmittel betätigt werden müssen.

Mit der DE 198 10 038 C1 wird eine Halterungsvorrichtung für eine Hebelschwenkmontage offenbart, wobei der Verschlusshebel eine integrierte Sperrklinke aufweist.

Die DE 38 20 471 A1 offenbart eine Montagevorrichtung für ein Zielfernrohr auf einer Jagd- oder Sportwaffe mit einer schusswaffenseitigen Befestigungsanordnung mit einer Grundschiene und einer damit über mindestens ein Klemmelement verbundenen, zielfernrohrseitigen Montageschiene, wobei mit der Betätigung des Klemmelementes mindestens eine senkrecht zur Oberfläche der beiden Schienen wirkende Klemmkraft erzeugbar ist.

Der Erfindung liegt deshalb die Aufgabe zugrunde, eine Montagevorrichtung für eine Zielfernrohrmontage bei einem Jagd- oder Sportgewehr so weiter zu bilden, dass bei wesentlich höherer Präzision - auch bei hohen Rückschlagkräften - stets eine präzise, wiederholbare Klemmposition des Zielfernrohrs auf der Jagdwaffe gewährleistet ist.

Zur Lösung der gestellten Aufgabe ist die Erfindung durch die technische Lehre des Anspruches 1 gekennzeichnet.

Wesentliches Merkmal der Erfindung ist, dass waffenseitig eine Grundschiene auf der Waffe befestigt ist, dass die Grundschiene über eine Trennebene formschlüssig mit einer darüber angeordneten Montageschiene verbunden ist, welche Montageschiene fest über zugeordnete Klemmschellen oder andere Befestigungselemente mit dem Zielfernrohr verbunden ist und dass im Bereich der mit der Waffe verbundenen Grundschiene eine Klemmschraube drehbar in der Grundschiene gehalten ist, die mit einem Klemmbolzen verbunden ist, der mindestens eine Keilausnehmung trägt, welche Keilausnehmung bei Verdrehung der Klemmschraube in kraftschlüssigem Eingriff mit einer zugeordneten Ringnut eines Stehbolzens bringbar ist, der an der zielfernrohrseitigen Montageschiene befestigt ist.
Mit der gegebenen Klemmvorrichtung wird ein vollkommen neues Klemmprinzip zwischen einer waffenseitigen Grundschiene und einer zielfernrohrseitigen Montageschiene erreicht, weil eine seitlich an der Grundschiene angeordnete Klemmschraube vorhanden ist, die einen etwa horizontalen Klemmbolzen trägt, wobei dieser Klemmbolzen eine Keilausnehmung aufweist, die bei Verdrehung des Klemmbolzens mit einer in der zielfernrohrseitig angeordneten Montageschiene befestigten Stehbolzen in kraftschlüssigen Einfluss bringbar ist.

Durch die erfindungsgemäße Klemmvorrichtung wird bei Verdrehung der Klemmschraube der bevorzugt in der zielfernrohrseitigen Montageschiene befestigte Stehbolzen auf die waffenseitige Grundschiene gezogen und gleichzeitig in Längsrichtung der Waffe verschoben, sodass dadurch eine Mehrzahl von zwischen der waffenseitigen Grundschiene und der zielfernrohrseitigen Montageschiene angeordneten formschlüssigen Elemente zwischen der waffenseitigen Grundschiene und der zielfernrohrseitigen Montageschiene in gegenseitigem Eingriff gebracht werden.

Die Erfindung sieht in einer kinematischen Umkehrung vor, dass die Klemmschraube in der zielfernrohrseitigen Montageschiene und der Stehbolzen in der waffenseitigen Grundschiene angeordnet ist.

Dadurch ergibt sich eine ausgezeichnete Lagensicherung der waffenseitigen Grundschiene auf der zielfernrohrseitigen Montageschiene und damit wird eine zuverlässige, verschleißfreie und wiederholbare Übertragung der Rückstoßkräfte von der waffenseitigen Grundschiene auf die zielfernrohrseitige Montageschiene gewährleistet.

Damit wird nach Schussabgabe die Wiederholgenauigkeit wesentlich verbessert, weil erfindungsgemäß vorgesehen ist, dass die formschlüssige Verbindung zwischen der waffenseitigen Grundschiene und der zielfernrohrseitigen Montageschiene lediglich an einer bestimmten Stelle der Klemmvorrichtung vorliegt, während an der anderen, hiervon beabstandeten Stelle ein Spiel vorhanden ist, sodass die erfindungsgemäße Klemmvorrichtung stets dafür sorgt, dass die waffenseitige Grundschiene mit der Klemmvorrichtung gegen die zielfernrohrseitige Montageschiene gepresst wird, und zwar im Sinne einer klemmenden Abwärtsbewegung und einer Schubbewegung in Längsrichtung.

Damit wird die zielfernrohrseitige Montageschiene stets im Sinne einer in Längsrichtung der zielfernrohrseitigen Montageschiene wirkenden Schubbewegung gegen die waffenseitige Grundschiene geschoben, bis dort ein formschlüssiger Anschlag zur Anlage kommt, sodass eine ausgezeichnete Wiederholgenauigkeit bei der Montage eines Zielfernrohrs gegeben ist.

Ein weiteres Merkmal der Erfindung ist, dass der mit der zielfernrohrseitigen Montageschiene verbundene Stehbolzen in seiner Längserstreckung zum Zweck der Einstellung der Klemmkraft einstellbar ausgebildet ist.

Der Stehbolzen weist zu diesem Zweck eine Ringnut auf, die bevorzugt ringsumlaufend ausgebildet ist. In die Ringnut greift die zugeordnete Keilausnehmung im Bereich des Klemmbolzens der Klemmschraube ein.

Der Stehbolzen ist in seiner axialen Befestigung auf der zielfernrohrseitigen Montageschiene einstellbar ausgebildet, indem am Außenumfang des Stehbolzens ein Gewinde angeordnet ist, welches in ein zugeordnetes Gewinde im Bereich einer Gewindebohrung der Montageschiene eingeschraubt ist. Wenn der Stehbolzen mit einem geeigneten Werkzeug verdreht wird, wobei dieses Werkzeug in eine Werkzeugaufnahme im Kopf des Stehbolzens eingreift, wird somit die Höhe der Ringnut dieses Stehbolzens im Vergleich zu der Keilausnehmung im Klemmbolzen der Klemmschraube verändert. Durch die Höheneinstellung der Ringnut kann somit die Klemmkraft stufenlos eingestellt werden.

Von besonderem Vorteil ist, dass die Werkzeugaufnahme für die Einstellung der Klemmlage des Stehbolzens von der Unterseite der Montageschiene her zugänglich ist.

Zur Einstellung der Klemmkraft muss die Montageschiene von der Grundschiene abgenommen werden, um dann mit einem geeigneten Werkzeug in die Werkzeugaufnahme am Kopf des Stehbolzens einzufahren und diesen Stehbolzen in gewünschter Weise in seiner Gewindebohrung zu verdrehen.

Die gewählte Verdrehlage des Stehbolzens kann mit einer Konterschraube festgelegt werden.

In einer anderen Ausgestaltung ist auch vorgesehen, dass die Verdrehlage der Klemmschraube nur in bestimmten Winkelbereichen möglich ist. Zu diesem Zweck ist vorgesehen, dass an die Rückseite des Kopfes der Klemmschraube Aufnahmebohrungen eingeformt sind und diese in die Aufnahmebohrung eine federbelastete Kugel eines Indexstiftes einrastet. Die federbelastete Index-Rastung gewährleistet, dass die Klemmschraube nur einem Winkelbereich von zum Beispiel 180 Grad verdreht werden kann.

Die der Verklemmung dienende Keilausnehmung im Klemmbolzen der Klemmschraube ist als Übertotpunkt-Fläche ausgebildet. Dies bedeutet, dass die Klemmschraube immer nur um einen Winkel von z.B. 180 Grad verdrehbar ist, um so entweder von einer definierten Offenstellung in eine definierte Schließstellung oder umgekehrt zu gelangen.

Damit wird sichergestellt, dass stets eine optimale Klemmung vorhanden ist, ohne dass die Gefahr besteht, dass sich die beiden aneinander zugeordneten Teile (Klemmschraube und Stehbolzen) wegen zu geringer Klemmkraft voneinander sich lösen könnten.

Indem die axiale Befestigung des Stehbolzens stufenlos einstellbar und arretierbar ist, kann so auch bei dauerndem Gebrauch ein Verschleiß vermieden werden, denn es muss nur durch Verdrehung des Stehbolzens (und dessen der Klemmung dienenden Ringnut) eine andere axiale Stellung der dem Stehbolzen zugeordneten Ringnut erreicht werden, um stets eine gleich bleibende Klemmkraft auch bei hohem Verschleiß oder längerer Lebensdauer der gesamten Montagevorrichtung zu gewährleisten.

Erfindungsgemäß ist auf der Waffe eine schwalbenschwanzartige Führungsnut mit mehreren Führungsbahnen befestigt, die mit einer darauf befestigbaren, eine schwalbenschwanzförmige Nut aufweisenden Grundschiene befestigt ist. Wegen der Verwendung einer waffenseitigen Grundschiene, die auf der Waffe befestigt wird und nicht in die Waffe eingelassen ist, ergibt sich eine stabilere Befestigung zwischen der Waffe und der darauf befestigten Grundschiene. Die Grundschiene kann dadurch breiter ausgebildet werden und ist dadurch kippsicherer.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, werden als erfindungswesentlich beansprucht, soweit sie einzeln oder in Kombination gegenüber dem Stand der Technik neu sind.

Im Folgenden wird die Erfindung anhand von einer, lediglich einen Ausführungsweg darstellenden Zeichnung näher erläutert. Hierbei gehen aus der Zeichnung und ihrer Beschreibung weitere erfindungswesentliche Merkmale und Vorteile der Erfindung hervor.

Es zeigen:
Figur 1: Perspektivische Ansicht eines Zielfernrohrs mit der erfindungsgemäßen Montagevorrichtung
Figur 2: Anordnung nach Figur 1 bei entferntem Zielfernrohr
Figur 3: Die Draufsicht auf die Anordnung nach Figur 2 in Pfeilrichtung III bei entfernter Montageschiene
Figur 4: Die Unteransicht der Montageschiene
Figur 5: Die teilweise geschnittene Ansicht der Klemmvorrichtung
Figur 6: Eine gleiche Darstellung wie Figur 5 - nur von der anderen Seite
Figur 7: Draufsicht auf die Montageschiene
Figur 8: Eine perspektivische Darstellung der Klemmschraube
Figur 9: Perspektivische Darstellung der Klemmvorrichtung
Figur 10: Perspektivische Darstellung des Stehbolzens, der mit der Montageschiene (4) verbunden ist und dort längeneinstellbar gehalten ist.

Das Zielfernrohr (1) gemäß Figur 1 ist mit Hilfe von Klemmschellen (13) auf einer zielfernrohrseitigen Montageschiene (4) befestigt. Die gesamte Montagevorrichtung (2) besteht demgemäß aus einer waffenseitig befestigten Grundschiene (3) und einer über eine Trennebene (5) mit dieser verbundenen Montageschiene (4), welche über die Klemmschellen (13) oder andere gleichwertige und nicht näher dargestellte Befestigungsmittel das Zielfernrohr (1) trägt.

Im gezeigten Ausführungsbeispiel nach den Figuren 1 und 2 besteht die Befestigungsvorrichtung aus Klemmschellen (13), worauf die Erfindung jedoch nicht beschränkt ist. In Figur 1 ist die Schussrichtung (41) eingetragen.

Die formschlüssige Verbindung zwischen der waffenseitigen Grundschiene (3) und der zielfernrohrseitigen Montageschiene (4) besteht aus zwei im Abstand voneinander angeordneten Federplatten (6), (7), die in Montageschienen angeordnet sind und die in zugeordnete Ausnehmungen im Bereich der Oberseite der waffenseitigen Grundschiene (3) eingreifen und dort formschlüssig verriegelt sind.

Wichtig ist, dass die vordere Federplatte (6) den Rückstoß in Pfeilrichtung (38) zwischen der waffenseitigen Grundschiene (3) und der zielfernrohrseitigen Montageschiene (4) aufnimmt, während im Bereich der hinteren Federplatte (7) ein axiales Spiel gegeben ist.

Wesentlich bei der Erfindung ist, dass bei Betätigung der Klemmvorrichtung, die im gezeigten Ausführungsbeispiel aus einer seitlich betätigbaren Klemmschraube (10) mit einer daran angeformten Handhabe (11) besteht, die mit einem montageschienenseitigen Stehbolzen (12) zusammenwirkt, ein axiales Verschieben der zielfernrohrseitigen Montageschiene (4) gegen die waffenseitige Grundschiene (3) in axialer Pfeilrichtung (38) erfolgt, sodass eine formschlüssige Anlage der Anschläge im Bereich der vorderen Federplatte (6) gegeben ist.

Gleichzeitig wird bei Betätigung der Klemmvorrichtung die zielfernrohrseitige Montageschiene (4) auf die waffenseitige Grundschiene (3) in Pfeilrichtung (40) herunter gezogen und klemmend festgelegt.

Es kommt demgemäß zu einer Verschiebe- und zu einer Zugbewegung und diese beiden Bewegungen überlagern sich bei Betätigung der erfindungsgemäßen Klemmvorrichtung.

Es wird noch angegeben, dass die Klemmschraube (10) und ihre Handhabe (11) im Bereich einer Ausnehmung (8) an der Seite der waffenseitigen Grundschiene (3) angeordnet sind. Die gleiche Darstellung zeigt die Figur 2, in der die in Figur 1 erläuterten Teile in vergrößerter Darstellung dargestellt sind.

Die Federplatten (6), (7) sind an der Unterseite der zielfernrohrseitigen Montageschiene (4) angeordnet und greifen in zugeordnete Ausnehmungen an der Oberseite der waffenseitigen Grundschiene (3) ein.

Hierauf ist die Erfindung jedoch nicht beschränkt; es kann auch die kinematische Umkehrung vorgesehen werden, dass nämlich die Federplatten (6), (7) an der Oberseite der waffenseitigen Grundschiene (3) angeordnet sind und in die zugeordnete Ausnehmung an der Unterseite der zielfernrohrseitigen Montageschiene (4) eingreifen.

Die Figur 3 zeigt die Oberseite der waffenseitigen Grundschiene (3) bei abgenommenem Zielfernrohr (1). Im Mittelbereich ist in Längsrichtung eine durchgehende Visierrinne (14) ausgebildet, sodass, wenn das Zielfernrohr abgenommen ist und auch die zielfernrohrseitige Montageschiene (4) fehlt, trotzdem eine Visierung zum Zweck der Schussabgabe durch die Visierrinne (14) hindurch möglich ist. Die gesamte Montagevorrichtung hat dadurch eine niedrige Bauhöhe, wenn das Zielfernrohr (1) entfernt ist.

Ferner ist aus Figur 3 erkennbar, dass in der Oberseite der waffenseitigen Grundschiene (3) die Aufnahmenuten (16) für den Eingriff der Federplatten (6), (7) angeordnet sind.

Im Bereich der Klemmvorrichtung ist eine bevorzugt durchgehende Ausnehmung (15) angeordnet, in die der später zu beschreibende montageschienenseitige Stehbolzen (12) eingreift und mit einem werkstoffeinstückig und drehfest mit der Klemmschraube (10) verbundenen Klemmbolzen (9) in kraftflüssigem Eingriff bringbar ist.

Die Figur 4 zeigt die Unterseite der Montageschiene (4). In der Unterseite ist eine vertiefte, sich in Längsrichtung erstreckende Tasche (22) ausgebildet, der eine Gegenfläche an der Oberseite der waffenseitigen Grundschiene (3) zugeordnet ist. Die Tasche (22) bildet eine Freistellung für die in diesen Raum eingreifende Klemmschraube 10 Die beiden Teile sind durch Eingreifen der beiden Federplatten (6, 7) in die zugeordneten Gegenuten (16) verriegelbar.

Es sind grundschienenseitig angeordnete Federkugelvorrichtungen (17) - die der besseren zeichnerischen Darstellung wegen in Figur 4 oberhalb der Montageschiene (4) eingezeichnet sind - vorhanden, die eine seitliche Zentrierung der waffenseitigen Grundschiene (3) in Bezug zur zielfernrohrseitigen Montageschiene (4) gewährleisten.

Die Figur 4 zeigt bei ausgeblendeter Grundschiene (3), die Unterseite der waffenseitigen Montageschiene (4). Es ist lediglich zeichnerisch vereinfacht dargestellt, wie die Klemmvorrichtung funktioniert, wobei jedoch die Klemmvorrichtung, bestehend aus der Klemmschraube (10) und einem mit der Klemmschraube (10) zusammenwirkenden Indexstift (20), der von einer Feder (21) vorbelastet wird, in der waffenseitigen Grundschiene (3) angeordnet sind.

Lediglich der Stehbolzen (12), der die andere Hälfte der Klemmung bildet, ist in der Montageschiene (4) befestigt.

Nach Figur 4 sind im Bereich der vorderen Federplatte (6) vordere Anschläge (24) an der Federplatte (6) angeordnet, die mit zugeordneten Anschlägen an der Aufnahmenut (16) in der Grundschiene (3) gemäß Figur 3 zusammenwirken, wobei auch innere oder seitliche Anschläge (23) ausgebildet werden.

Die hintere Federplatte (7) hat lediglich seitliche Anschläge (23) und bildet in Längsrichtung ein axiales Spiel aus, sodass eine statisch bestimmte Zuordnung zwischen der waffenseitigen Grundschiene (3) und der zielfernrohrseitigen Montageschiene (4) gegeben ist. Die inneren oder seitlichen Anschläge können durch federbelastete Indexkugeln gebildet sein, die sich am jeweils gegenüber liegenden Teil abstützen.

Die Figur 4 zeigt ferner, dass der Stehbolzen (12) an seinem Kopf eine von der Unterseite her erreichbare Werkzeugaufnahme (18) trägt. Ferner ist erkennbar, dass die Klemmschraube (10) mit dem Klemmbolzen (9) werkstoffeinstückig verbunden ist und im Bereich des Klemmbolzens eine Keilausnehmung (19) vorhanden ist, die mit der später noch zu erläuternden Ringnut (39) im Stehbolzen (12) die kraftflüssige Verklemmung von Grundschiene (3) zur Montageschiene (4) erbringt.

Die Klemmschraube (10) ist in der Drehachse (25) in den Pfeilrichtungen (26) verdrehbar, wobei zwei jeweils um 180 Grad versetzte Verdrehstellungen von der Offenstellung in die Schließstellung vorgesehen sind. Beide Verdrehstellungen werden durch den Indexstift (20) und die zugeordnete Feder (21) begrenzt.

In Figur 5 ist gezeigt, dass der Indexstift (20) mit einer nicht näher dargestellten Kugel, die von einer Feder (21) vorbelastet wird, wahlweise in zugeordnete Aufnahmebohrungen (34) an der Rückseite des Kopfes (33) der Klemmschraube (10) in Eingriff bringbar ist, um so die beiden Verdrehlagen der Klemmschraube (10) zu begrenzen.

Ferner ist erkennbar, dass die Verdrehlage des montageschienenseitig befestigten und einstellbar dort gehaltenen Stehbolzens (12) durch eine Konterschraube (29) arretierbar ist. Die Konterschraube ist in der Montageschiene (4) in einer Querbohrung eingeschraubt und übt bei Verdrehung in Pfeilrichtung (30) mit ihrer Stirnseite einen Druck auf die Außenseite des Gewindes (27) des Stehbolzens (12) aus. Damit wird seine Verdrehlage festgesetzt.

Der Stehbolzen (12) ist in eine Gewindebohrung (28) im Bereich der Montageschiene (4) eingeschraubt.

Die Figur 6 zeigt den Eingriff der Keilausnehmung (19) im Klemmbolzen (9) der Klemmschraube (10) in eine zugeordnete Ringnut (39) des Stehbolzens (12).

Die Drehlagerung des Klemmbolzens (9) der Klemmschraube (10) wird dadurch gebildet, dass die Klemmschraube (10) am hinteren Ende des Klemmbolzens (9) eine Ringnut (32) aufweist, in welche ein Zylinderstift (31) eingreift, der in der Grundschiene (3) eingesetzt ist. Der Zylinderstift (31) sichert den Klemmbolzen (9) der Klemmschraube (10) vor dem Herausfallen in Richtung der Längsachse des Klemmbolzens (9).

Die Figur 7 zeigt weitere Einzelheiten der Vorrichtung. Die Federplatten (6), (7) sind an der Unterseite der zielfernrohrseitigen Montageschiene (4) befestigt und greifen in die zugeordneten Ausnehmungen (16) an der Oberseite der Grundschiene ein. Der Zylinderstift (31) ist im Übrigen im Bereich einer Querbohrung (35) in der Grundschiene (3) gehalten (siehe Figur 9).

Die Figur 8 zeigt, dass sich an die Keilausnehmung (19) gemäß Figur (8) eine Freistellung (36) anschließt, sodass die erste Klemmwirkung bei der Verdrehung des Klemmbolzens (9) durch Eingriff der Freistellung (36) am Umfang der Ringnut (39) im Bereich des Stehbolzens (12) erfolgt und hierdurch bereits eine erste vorläufige Klemmung gegeben ist. Bei zunehmender weiterer Verdrehung des Klemmbolzens (9) geht die Freistellung (36) in die Keilausnehmung (19) über, über welche dann die vorläufige Klemmkraft um ein Vielfaches bis zum Erreichen der endgültigen Klemmkraft erhöht wird.

Die Figur 10 zeigt die Einstellung der Klemmkraft dadurch, dass der Stehbolzen (12) in der Montageschiene (4) im Bereich der vorher erwähnten Gewindebohrung (28) mit seinem Gewinde (27) aufgenommen ist.

Durch Eingriff eines geeigneten Werkzeuges in die von unten her zugängliche Werkzeugaufnahme (18) des Stehbolzens (12) kann dieser in Pfeilrichtung (37) verdreht werden und damit seine Höhenlage oder seine axiale Einstellung im Bereich der Gewindebohrung (28) verstellt werden.

Dementsprechend kommt die Ringnut (39) in Gegenüberstellung oder in hierzu axial versetzter Gegenüberstellung zu der Keilausnehmung (19) im Klemmbolzen (9). Somit kann die Klemmkraft stufenlos eingestellt werden.

Nach erfolgter Verdrehung des Stehbolzens (12) mit seinem Gewinde (27) in der Gewindebohrung (28) wird dieser mit Hilfe der Konterschraube (29) festgelegt.

Vorteil der Erfindung ist eine hochlast-übertragende präzise Montagevorrichtung (2), die auch bei wiederholter Übertragung von Schussbelastungen stets in ihre Grundstellung zurückfindet, weil sie nur zwischen zwei Anschlagpositionen geklemmt wird, nämlich einmal zwischen der Federplatte (6) und der zugeordneten Aufnahmenut (16) im gegenüberliegenden Teil und zum anderen durch die Klemmvorrichtung, bestehend aus der Klemmschraube (10) mit dem Klemmbolzen (9) und dem gegenüberliegend angeordneten Stehbolzen (12). Bei Betätigung der Klemmvorrichtung wird eine Schubkraft in Längsrichtung der Montageschiene (4) und gleichzeitig eine Anpresskraft in senkrechter Richtung hierzu erzeugt.

**Zeichnungslegende**

| | | | |
|---|---|---|---|
| 1 | Zielfernrohr | 22 | Tasche |
| 2 | Montagevorrichtung | 23 | Anschlag (seitlich) |
| 3 | Grundschiene (Waffe) | 24 | Anschlag (Stirnseite) |
| 4 | Montageschiene (Zielfernrohr) | 25 | Drehachse |
| 5 | Trennebene | 26 | Pfeilrichtung |
| 6 | Federplatte | 27 | Gewinde (von 12) |
| 7 | Federplatte | 28 | Gewindebohrung (in 4) |
| 8 | Ausnehmung | 29 | Konterschraube |
| 9 | Klemmbolzen | 30 | Pfeilrichtung |
| 10 | Klemmschraube | 31 | Zylinderstift |
| 11 | Handhabe | 32 | Ringnut (von 9) |
| 12 | Stehbolzen | 33 | Kopf (von 10) |
| 13 | Klemmschelle | 34 | Aufnahmebohrung |
| 14 | Visierrinne | 35 | Querbohrung |
| 15 | Ausnehmung (Einführschräge) | 36 | Freistellung |
| 16 | Aufnahmenut (für 6, 7) | 37 | Pfeilrichtung |
| 17 | Federkugelvorrichtung | 38 | Pfeilrichtung |
| 18 | Werkzeugaufnahme | 39 | Ringnut (Stehbolzen 12) |
| 19 | Keilausnehmung | 40 | Pfeilrichtung |
| 20 | Indexstift | 41 | Schussrichtung |
| 21 | Feder | | |

## Patentansprüche

1. Montagevorrichtung für ein Zielfernrohr auf einer Jagd- oder Sportwaffe mit einer schusswaffenseitigen Befestigungsanordnung mit einer Grundschiene (3) und einer damit über mindestens ein Klemmelement (10, 11, 12) verbundenen, zielfernrohrseitigen Montageschiene (4), wobei mit der Betätigung des Klemmelementes (10, 11, 12) mindestens eine senkrecht zur Oberfläche der beiden Schienen (3, 4) wirkende Klemmkraft (Pfeilrichtung 40) erzeugbar ist, **dadurch gekennzeichnet, dass** eine formschlüssige Verbindung zwischen den Schienen (3, 4) aus zwei im Abstand voneinander angeordneten Federplatten (6, 7) besteht, und das Klemmelement (10, 11, 12) aus einer in der einen Schiene (3 oder 4) angeordneten Klemmschraube (10) mit einem damit verbunden Klemmbolzen (9) besteht, und
die Klemmschraube drehbar in der einen Schiene (3 oder 4) gehalten ist, die mit einem Klemmbolzen verbunden ist, der mindestens eine Keilausnehmung trägt, wobei die Keilausnehmung bei Verdrehung der Klemmschraube in kraftschlüssigem Eingriff mit einer zugeordneten Ringnut eines Stehbolzens bringbar ist, welcher an der gegenüberliegenden Schiene (4 oder 3) befestigt ist und
das Klemmelement (10, 11, 12) bei der Verklemmung zwischen der waffenseitigen Grundschiene (3) und der darauf formschlüssig gehaltenen Montageschiene (4) zusätzlich eine in axialer Richtung (Pfeilrichtung 38) der beiden Schienen (3, 4) wirkende Verschiebungskraft erzeugt, sodass eine formschlüssige Anlage der Anschläge im Bereich der vorderen Federplatte (6) gegeben ist.

2. Montagevorrichtung nach Anspruch 1, **dadurch gekennzeichnet, dass** die Klemmschraube (10) in der waffenseitigen Grundschiene (3) und der Stehbolzen (12) in der zielfernrohrseitigen Montageschiene (4) angeordnet ist.

3. Montagevorrichtung nach Anspruch 1, **dadurch gekennzeichnet, dass** die Klemmschraube (10) in der zielfernrohrseitigen Montageschiene (4) und der Stehbolzen (12) in der waffenseitigen Grundschiene (3) angeordnet ist.

4. Montagevorrichtung nach einem der Ansprüche 1 bis 3, **dadurch gekennzeichnet, dass** der Stehbolzen (12) in seiner Längserstreckung zum Zweck der Einstellung der Klemmkraft einstellbar ausgebildet ist.

5. Montagevorrichtung nach Anspruch 4, **dadurch gekennzeichnet, dass** am Außenumfang des Stehbolzens (12) ein Gewinde (27) angeordnet ist, welches in eine zugeordnete Gewindebohrung (28) der Montageschiene (4) eingeschraubt ist, und dass im Stehbolzen (12) eine Werkzeugaufnahme (18) zur Betätigung des Stehbolzens (12) angeordnet ist.

6. Montagevorrichtung nach Anspruch 4 oder 5, **dadurch gekennzeichnet, dass** sich an die Keilausnehmung (19) eine Freistellung (36) anschließt, welche mit der Ringnut (39) des Stehbolzens in Eingriff bringbar ist.

7. Montagevorrichtung nach einem der Ansprüche 1 bis 6, **dadurch gekennzeichnet, dass** die Werkzeugaufnahme (18) des Stehbolzens (12) für die Einstellung der Klemmlage des Stehbolzens (12) von der Unterseite der Montageschiene (4) her zugänglich ist.

8. Montagevorrichtung nach einem der Ansprüche 1 bis 7, **dadurch gekennzeichnet, dass** Verdrehlage des Stehbolzens (12) mit einer Konterschraube (29) festlegbar ist.

9. Montagevorrichtung nach einem der Ansprüche 1 bis 8, **dadurch gekennzeichnet, dass** die Keilausnehmung (19) im Klemmbolzen (9) der Klemmschraube (10) als Übertotpunkt-Fläche ausgebildet ist, wodurch die Klemmschraube (10) nur maximal um einen Winkel von 180 Grad verdrehbar ist.

10. Montagevorrichtung nach einem der Ansprüche 1 bis 9, **dadurch gekennzeichnet, dass** der Klemmbolzen (9) mindestens eine Keilausnehmung (19) aufweist, die in kraftschlüssigem Eingriff mit der Ringnut (39) des Stehbolzens (12) bringbar ist.

11. Montagevorrichtung nach einem der Ansprüche 1 bis 10, **dadurch gekennzeichnet, dass** ein axiales Verschieben der zielfernrohrseitigen Montageschiene (4) in Pfeilrichtung (38) gegen mindestens einen Anschlag (24) an der waffenseitigen Grundschiene (3) erfolgt.

12. Montagevorrichtung nach einem der Ansprüche 1 bis 11, **dadurch gekennzeichnet, dass** in der Oberseite der waffenseitigen Grundschiene (3) mindestens eine Aufnahmenut (16) für den Eingriff von mindestens einer Federplatte (6), (7) angeordnet ist.

13. Montagevorrichtung nach einem der Ansprüche 1 bis 12, **dadurch gekennzeichnet, dass** die Klemmschraube (10) am hinteren Ende des Klemmbolzens (9) eine Ringnut (32) aufweist, in welche ein Zylinderstift (31) eingreift, der in der Grundschiene (3) eingesetzt ist.

## Claims

1. Mounting device for a telescopic sight on a hunting or sports weapon having a firearm-side attachment arrangement with a base rail (3) and a telescopic sight-side mounting rail (4) connected thereto via at least one clamping element (10, 11, 12), wherein at least one clamping force (arrow direction 40) acting perpendicularly to the surface of the two rails (3, 4) can be generated by actuating the clamping element (10, 11, 12), **characterised in that** a positive connection between the rails (3, 4) consists of two spring plates (6, 7) arranged at a distance from one another, and the clamping element (10, 11, 12) consists of a clamping screw (10) arranged in the one rail (3 or 4) and having a clamping bolt (9) connected thereto, and the clamping screw is mounted to be rotatable in the one rail (3 or 4) which is connected to a clamping bolt which supports at least one key recess, wherein the key recess, during rotation of the clamping screw, can be brought into non-positive engagement with an assigned annular groove of a stay bolt which is attached to the opposite rail (4 or 3) and the clamping element (10, 11, 12), during locking between the weapon-side base rail (3) and the mounting rail (4) mounted positively thereon, additionally generates a displacement force acting in axial direction (arrow direction 38) of the two rails (3, 4) so that positive resting of the stops is provided in the region of the front spring plate (6).

2. Mounting device according to claim 1, **characterised in that** the clamping screw (10) is arranged in the weapon-side base rail (3) and the stay bolt (12) is arranged in the telescopic sight-side mounting rail (4).

3. Mounting device according to claim 1, **characterised in that** the clamping screw (10) is arranged in the telescopic sight-side mounting rail (4) and the stay bolt (12) is arranged in the weapon-side base rail (3).

4. Mounting device according to one of claims 1 to 3, **characterised in that** the stay bolt (12) is designed to be adjustable in its longitudinal extension for the purpose of adjusting the clamping force.

5. Mounting device according to claim 4, **characterised in that** a thread (27), which is screwed into an assigned tapped hole (28) of the mounting rail (4), is arranged on the outer periphery of the stay bolt (12), and **in that** a tool holding fixture (18) for actuating the stay bolt (12) is arranged in the stay bolt (12).

6. Mounting device according to claim 4 or 5, **characterised in that** a release (36), which can be brought into engagement with the annular groove (39) of the stay bolt, adjoins the key recess (19).

7. Mounting device according to one of claims 1 to 6, **characterised in that** the tool holding fixture (18) of the stay bolt (12) for adjusting the clamping position of the stay bolt (12) is accessible from the underside of the mounting rail (4).

8. Mounting device according to one of claims 1 to 7, **characterised in that** the rotated position of the stay bolt (12) can be fixed using a counter-screw (29).

9. Mounting device according to one of claims 1 to 8, **characterised in that** the key recess (19) in the clamping bolt (9) of the clamping screw (10) is designed as an above-dead centre surface, whereby the clamping screw (10) can be rotated at most only about an angle of 180 degrees.

10. Mounting device according to one of claims 1 to 9, **characterised in that** the clamping bolt (9) has at least one key recess (19) which can be brought into non-positive engagement with the annular groove (39) of the stay bolt (12).

11. Mounting device according to one of claims 1 to 10, **characterised in that** axial displacement of the telescopic sight-side mounting rail (4) in arrow direction (38) is effected against at least one stop (24) on the weapon-side base rail (3).

12. Mounting device according to one of claims 1 to 11, **characterised in that** at least one receiving groove (16) for engagement of at least one spring plate (6), (7) is arranged in the upper side of the weapon-side base rail (3).

13. Mounting device according to one of claims 1 to 12, **characterised in that** the clamping screw (10) on the rear end of the clamping bolt (9) has an annular groove (32), in which a cylindrical pin (31) engages which is inserted in the base rail (3).

## Revendications

1. Dispositif de montage pour une lunette de visée sur une arme de chasse ou de sport, avec un dispositif de fixation côté arme à feu qui est pourvu d'une glissière de base (3) et d'une glissière de montage côté lunette de visée (4) qui est reliée à la glissière de base (3) par l'intermédiaire d'au moins un élément de serrage (10, 11, 12), au moins une force de ressort (sens de la flèche 40) qui agit perpendiculairement par rapport à la surface des deux glissières (3, 4) pouvant être produite avec l'actionnement de l'élément de serrage (10, 11, 12), **caractérisé en ce qu'**une liaison par complémentarité de forme entre les glissières (3, 4) se compose de deux plaques à ressort (6, 7) espacées l'une de l'autre, et l'élément de serrage (10, 11, 12) se compose d'une vis de serrage (10) disposée dans une glissière (3 ou 4), avec une vis sans tête (9) reliée à la vis (10), et
la vis de serrage est retenue en rotation dans une glissière (3 ou 4) qui est reliée à un boulon de serrage qui porte au moins un creux de calage, le creux de calage, lorsque la vis de serrage tourne, étant apte à venir en prise par force avec une rainure annulaire associée d'une vis sans tête qui est fixée à la glissière opposée (4 ou 3), et
l'élément de serrage (10, 11, 12), lors du coincement par serrage entre la glissière de base côté arme (3) et la glissière de montage (4) retenue sur celle-ci par complémentarité de forme, produit en supplément une force de déplacement qui agit dans le sens axial (sens de la flèche 38) des deux glissières (3, 4), ce qui donne une application par complémentarité de forme des butées dans la zone de la plaque à ressort avant (6).

2. Dispositif de montage selon la revendication 1, **caractérisé en ce que** la vis de serrage (10) est disposée dans la glissière de base côté arme (3), et la vis sans tête (12) dans la glissière de montage côté lunette de visée (4).

3. Dispositif de montage selon la revendication 1, **caractérisé en ce que** la vis de serrage (10) est disposée dans la glissière de montage côté lunette de visée (4), et la vis sans tête (12) dans la glissière de base côté arme (3) .

4. Dispositif de montage selon l'une des revendications 1 à 3, **caractérisé en ce que** la vis sans tête (12) est conçue pour être réglable dans son extension longitudinale, en vue de régler la force de serrage.

5. Dispositif de montage selon la revendication 4, **caractérisé en ce qu'**il est prévu sur la circonférence extérieure de la vis sans tête (12) un filetage (27) qui est vissé dans un perçage fileté associé (28) de la glissière de montage (4), et **en ce qu'**il est prévu dans la vis sans tête (12) un logement pour outil (18) pour l'actionnement de ladite vis sans tête (12).

6. Dispositif de montage selon la revendication 4 ou 5, **caractérisé en ce qu'**un dégagement (36) qui est apte à être mis en prise avec la rainure annulaire (39) de la vis sans tête fait suite au creux de calage (19).

7. Dispositif de montage selon l'une des revendications 1 à 6, **caractérisé en ce que** le logement pour outil (18) de la vis sans tête (12) pour le réglage de la position de serrage de ladite vis sans tête (12) est accessible par le côté inférieur de la glissière de montage (4) .

8. Dispositif de montage selon l'une des revendications 1 à 7, **caractérisé en ce que** la position de rotation de la vis sans tête (12) est apte à être bloquée avec une contre-vis (29).

9. Dispositif de montage selon l'une des revendications 1 à 8, **caractérisé en ce que** le creux de calage (19) dans le boulon de serrage (9) de la vis de serrage (10) est conçu comme une surface de dépassement de point mort, moyennant quoi ladite vis de serrage (10) est apte à tourner au maximum d'un angle de 180 degrés seulement.

10. Dispositif de montage selon l'une des revendications 1 à 9, **caractérisé en ce que** le boulon de serrage (9) présente au moins un creux de calage (19) qui est apte à être mis en prise par force avec la rainure annulaire (39) de la vis sans tête (12)

11. Dispositif de montage selon l'une des revendications 1 à 10, **caractérisé en ce qu'**un déplacement axial de la glissière de montage côté lunette de visée (4) a lieu dans le sens de la flèche (38) contre au moins une butée (24) sur la glissière de base côté arme (3).

12. Dispositif de montage selon l'une des revendications 1 à 11, **caractérisé en ce qu'**il est prévu dans le côté supérieur de la glissière de base côté arme (3) au moins une rainure de réception (16) pour la prise d'au moins une plaque à ressort (6), (7).

13. Dispositif de montage selon l'une des revendications 1 à 12, **caractérisé en ce que** la vis de serrage (10) présente à l'extrémité du boulon de serrage (9) une rainure annulaire (32) dans laquelle entre une tige cylindrique (31) qui est placée dans la glissière de base (3) .
